# EUROPÄISCHE PATENTSCHRIFT

(11) **EP 4 259 505 B1**
(45) Veröffentlichungstag und Bekanntmachung des Hinweises auf die Patenterteilung: **03.09.2025**
(21) Anmeldenummer: 21836355.4
(22) Anmeldetag: 06.12.2021
(51) Int. Cl.: B61G 11/18

(54) **HALTERUNGSSCHNITTSTELLE UND PUFFERSYSTEM FÜR EIN SCHIENENFAHRZEUG**
MOUNTING INTERFACE AND BUFFER SYSTEM FOR A RAIL VEHICLE
INTERFACE DE MONTAGE ET SYSTÈME TAMPON POUR UN VÉHICULE FERROVIAIRE

(30) Priorität: 01.02.2021 DE 102021200865
(43) Veröffentlichungstag der Anmeldung: 18.10.2023
(73) Patentinhaber: Siemens Mobility GmbH, 81739 München (DE)
(72) Erfinder: BLETH, Sebastian, 80995 München (DE); MELDE, Jörg, 82140 Olching (DE); PEER, Hannes, 80809 München (DE); PFORR, Jörg, 85665 Moosach (DE); STAUDACHER, Thomas, 86415 Mering (DE)
(74) Vertreter: Siemens Patent Attorneys
(86) Internationale Anmeldenummer: PCT/EP2021/084354
(87) Internationale Veröffentlichungsnummer: WO 2022/161671

(56) Entgegenhaltungen:
- EP-A1- 1 914 145
- AT-U1- 8 339
- DE-A1- 102018 103 844
- DE-A1- 2 931 909
- DE-B3- 102013 009 121
- DE-U1- 8 127 634
- GB-A- 191 017 054

## Beschreibung

Die Erfindung betrifft eine Halterungsschnittstelle zur Anbringung von tragenden Komponenten an einem Puffer eines Schienenfahrzeugs, insbesondere von Aufstiegen, Tritten, Griffen und/oder Ständen, bevorzugt im Bugbereich. Insbesondere umfasst die Erfindung ein Puffersystem, z.B. eine Stoßeinrichtung aus Crashelement und Mittelflanschpuffer, mit einer solchen Halterungsschnittstelle, z.B. einem variablen Zusatzflansch für weitere Anbauten oder zur Befestigung eines Aufstiegs an einem Crashelement, insbesondere mit Abrissfunktion.

Für verschiedene Anwendungsfälle ist es notwendig, neben den obligatorischen Interoperabilitätskomponenten auch weitere Anbauten im Bugbereich von Schienenfahrzeugen zu montieren. Beispielsweise sollten Möglichkeiten geschaffen werden, die den Zugang zur Außenausrüstung eines Fahrzeugs wie zum Beispiel zu Frontscheiben und Scheibenwischern sowie den Wechsel der Fahrzeugseite oder einen sicheren Stand ermöglichen, z.B. Aufstiege, Tritte, Griffe oder Rangiererstände.

Üblicherweise liegen die betreffenden Schnittstellen zur Montage der Buganordnung an der Frontplatte des Untergestells des Schienenfahrzeugs. Beispielsweise wurden bisher nach vorn auskragende Halterkonstruktionen an der Frontplatte befestigt, welche jedoch den Nachteil haben, dass sie einen großen Platzbedarf benötigen bzw. aufweisen. Im Hinblick auf Stände, Aufstiege, Griffe oder Tritte kommt zudem hinzu, dass deren Befestigungen so dimensioniert sein müssen, dass diese sich bei Benutzung nicht plastisch und nur in geringem Maße elastisch verformen.

Die Befestigung von Ständen, Aufstiegen, Griffen oder Tritten erfolgt meistens einseitig auf einer Wagenkastenseite. Je nach erforderlicher Trittbreite bzw. -tiefe müssen die Befestigungen dann entsprechend massiv dimensioniert werden, um eine geringe elastische Verformung sicherzustellen. Eine massive und auskragende Befestigung führt zu erhöhtem Gewicht und ggf. aufgrund schlechter Zugänglichkeit zu erhöhtem Montageaufwand, was von Nachteil ist. Je nach Fahrzeugkonzept ergibt sich ein zusätzlicher Montageaufwand für Einstellarbeiten, um Fertigungstoleranzen zwischen den unterschiedlichen Anschraubpunkten auszugleichen.

Im Front- bzw. Bugbereich von Schienenfahrzeugen werden heutzutage oftmals Komponenten für den irreversiblen Energieverzehr zwischen Wagenkasten und Puffer montiert. Der Energieverzehr erfolgt dabei in der Regel indem die Aufprallenergie mittels der oben erwähnten Crashelemente (auch als "Verformungselemente" oder "Energieverzehrelemente" bezeichnet) in Verformungsenergie umgewandelt wird. Diese Umwandlung geschieht im Unterschied zum Puffer durch eine irreversible Verformung der Crashelemente, die sich axial falten.

Auch wenn im Stand der Technik zuweilen Halter, z.B. für Kupplergriffe, bekannt sind, die am Crashelement angeschweißt wurden, kann eine solche Anbringung nachteilhaft sein, da für eine optimale Funktion dieser Crashelemente eine freie und ungestörte Verformungsbewegung erforderlich ist, die im Grunde nicht durch Griffe, Aufstiege oder Tritte sowie deren Befestigungen beeinträchtigt werden darf. Aus der Druckschrift DE 81 27 634 U1 ist ein Rangiertritt an einem Eisenbahnwagen bekannt, bei dem der Rangiertritt von einer besonderen Halterungsschnittstelle an einem Puffer befestigt wird.

Dokument DE 29 31 909 A1 offenbart einen Rangiertritt an Eisenbahnwagen mit einem Tritthalter und Trittrost wobei ein am Wagen befestigtes Hangeisen des Tritthalters am unteren Ende mit einer Gleitsohle versehen ist, die mit einer Anschlagleiste zur vorderen Begrenzung eines auf der Gleitsohle quer zur Längsachse verschiebbaren Drehbolzens eines ausziehbaren Trittrosthalters ausgestattet ist und eine hintere Begrenzung durch das Hangeisen aufweist, auf der Anschlagleiste und an dem Hangeisen eine Deckplatte angeordnet ist und wobei der Trittrostträger aus zwei Seitenwangen besteht, die die Gleitsohle bzw. die Deckplatte von außen umfassen und die Seitenwangen an der unteren Seite mittels eines Anschlagstücks fest verbunden sind.

EP 1 914 145 Al beschreibt eine Eisenbahnvermessungsanordnung bestehend aus Vermessungsmitteln und einer Stütze dafür, welche lösbar an den Puffern eines Schienenfahrzeugs befestigt werden kann.

GB 17,054 A offenbart Mittel zur Kopplung von Schienenfahrzeugen aus einer Fußplatte in Kombination mit einem Schutzrahmen oder Körperschutz.

Druckschrift DE 10 2018 103844 A1 befasst sich mit einer Deformationsvorrichtung mit Aufkletterschutz für Schienenfahrzeuge zum Aufnehmen von Kräften im Falle eines Zusammenstoßes mit einem Kollisionsobjekt. Diese Deformationsvorrichtung umfasst eine Dämpfungseinrichtung für Stöße mit zwei Pufferelementen zur Aufnahme von Druckkräften beim Zusammenstoß, welche in Fahrtrichtung hintereinander geschaltet sind. Es ist ferner eine an der Dämpfungseinrichtung befestigte Aufkletterschutzvorrichtung vorgesehen, die dazu ausgebildet ist, beim Zusammenstoß zu erschweren, dass das Schienenfahrzeug und/oder das Kollisionsobjekt angehoben und/oder das Schienenfahrzeug über das Kollisionsobjekt oder umgekehrt geschoben wird.

Druckschrift DE 10 2013 009 121 B3 betrifft einen Überpufferungsschutz für einen Crashpuffer bestehend aus einer Grundplatte welche oberhalb des Crashpuffers einen abgekanteten Bereich aufweist, an dem zwei unterschiedliche Seiten des Überpufferungsschutzes befestigt sind, wobei eine Seite des Überpufferungsschutzes unbeweglich fixiert angeordnet ist und die andere Seite des Überpufferungsschutzes in Fahrtrichtung beweglich, ist.

AT 8339 U1 beschreibt eine Schnellwechseleinrichtung für den Anbau von Puffern an Schienenfahrzeuge mit Befestigungsvorrichtungen an der Pufferbrust, bei der an der Pufferbrust, zu beiden Seiten des Zughakens Befestigungsvorrichtungen angeordnet sind, an denen, an einer Seite oder beiderseits, Anbauvorrichtungen wenigstens eines Puffers befestigbar sind. Es ist eine Aufgabe der vorliegenden Erfindung, eine alternative, komfortablere Halterungsschnittstelle zur Anbringung von Elementen im Bugbereich eines Schienenfahrzeugs anzugeben, mit der die oben beschriebenen Nachteile vermieden werden.

Diese Aufgabe wird durch ein Puffersystem nach Patentanspruch 1, sowie ein Schienenfahrzeug gemäß Patentanspruch 11 gelöst.

Vorab sei zum besseren Verständnis des Folgenden angemerkt, dass bezüglich eines Puffers "hinten" die Seite, betrifft, die bestimmungsgemäß einem Schienenfahrzeug zugewandt ist und "vorne" die Seite des Puffertellers. Ist also etwas an der "Rückseite" des Pufferflanschs angebracht, so bedeutet dies, dass es an der dem Pufferteller abgewandten Seite des Pufferflanschs angebracht ist und bei einer Anbringung des Puffers an einem Schienenfahrzeug zwischen Pufferflansch und Befestigungselement (z.B. Pufferbohle oder Crashelement) angeordnet wäre.

Ein erfindungsgemäßes Puffersystem umfasst einen Puffer mit einem Pufferflansch, ein Crashelement, welches an dem Pufferflansch mittels Pufferschrauben angebracht ist und eine an diesem Pufferflansch, an dessen Rückseite, mit Pufferschrauben zwischen Crashelement und Pufferflansch angebrachte Halterungsschnittstelle zur Anbringung von tragenden Komponenten an dem Puffer eines Schienenfahrzeugs, welche einen Halterungskörper mit einem Komponenten-Befestigungsbereich und einen davon unterschiedlichen Anbringungsbereich umfasst, dadurch gekennzeichnet, dass der Halterungskörper der Halterungsschnittstelle zwischen dem Komponenten-Befestigungsbereich und dem Anbringungsbereich mindestens eine Schwächung des Halterungskörpers aufweist, die so ausgestaltet ist, dass sich beim Wirken einer vorbestimmten Kraft auf die Schwächung der Komponenten-Befestigungsbereich von dem Anbringungsbereich trennt, wobei der Komponenten-Befestigungsbereich mit Befestigungselementen und/oder Löchern zur Anbringung der Komponenten ausgestattet ist und der Anbringungsbereich so geformt ist, dass er an mindestens zwei Befestigungspunkten an einer Rückseite des Pufferflanschs mit den Pufferschrauben befestigt werden kann.

Der Halterungskörper der Halterungsschnittstelle, der im Grunde auch die Halterungsschnittstelle selbst darstellt, umfasst also zwei unterschiedliche Bereiche, von denen einer der Befestigung der tragenden Komponenten dient und der andere zur Anbringung der Halterungsschnittstelle an dem Puffer. Mit dem Begriff "tragende Komponenten" sind dabei Bauteile gemeint, die an einem Ende eines Schienenfahrzeugs bestimmungsgemäß angebracht werden und eine Last tragen können, insbesondere Aufstiege, Tritte, Griffe, Stände oder Halterungen.

Der Komponenten-Befestigungsbereich ist dazu mit Befestigungselementen und/oder Löchern zur Anbringung der betreffenden tragenden Komponenten für das Schienenfahrzeug ausgestattet. Befestigungselemente sind dabei bevorzugt Bolzen oder Schrauben, die bereits fest an dem Halterungskörper angebracht sind. Löcher sind bevorzugt bereits mit einem Gewinde versehen, so dass eine Komponente einfach am Halterungskörper angeschraubt werden können, ohne zwingend eine Mutter zu verwenden (wobei eine solche natürlich zur Sicherung zusätzlich verwendet werden kann).

Der Anbringungsbereich ist so geformt, dass er (insbesondere an mindestens drei Befestigungspunkten) an der Rückseite eines Pufferflanschs mit Pufferschrauben (in der Regel handelsübliche Schrauben) befestigt werden kann, insbesondere mit vier Schrauben. Beispielsweise hat er dieselbe Form wie der Pufferflansch und weist an den entsprechenden Stellen Löcher auf wie der Pufferflansch, so dass er zusammen mit dem Pufferflansch mittels der Pufferschrauben befestigt werden kann. Gegebenenfalls kann der Anbringungsbereich eine Ausnehmung in der Mitte aufweisen, so dass er ein Puffergehäuse (d.h. eine Pufferhülse bzw. einen Pufferstößel) am Pufferflansch umfassen kann (z.B. vorteilhaft bei einem Mittelflanschpuffer). Ein Pufferflansch (oftmals auch als "Puffer(grund)platte" bezeichnet) ist diejenige Platte, mit der ein Puffer bestimmungsgemäß an einem Schienenfahrzeug bzw. einem Crashelement befestigt wird. Die Befestigung des Pufferflanschs an der Pufferbohle eines Schienenfahrzeugs oder an einem Crashelement erfolgt durch eine Verschraubung der Komponenten mittels sogenannter "Pufferschrauben". Diese Pufferschrauben sind wohlbekannt, es werden in der Regel handelsübliche Schrauben verwendet, und dienen zur sicheren Verbindung eines Puffers an einem Schienenfahrzeug (bzw. an einem Crashelement).

Es wird in der Regel zwischen Endflanschpuffern und Mittelflanschpuffern unterschieden. Endflansche sind am Ende einer Pufferhülse angebracht und Mittelflanschen auf ein Puffergehäuse, insbesondere dessen Pufferhülse, aufgeschoben und insbesondere im Bereich deren Mitte angebracht. Durch die Erfindung kann die bestehende Schnittstelle zwischen Crashelement oder Pufferbohle und Puffer genutzt werden, um weitere Schnittstellen für zusätzliche Anbauten zu generieren, aber auch der Puffer nach vorne verlängert werden.

Ein erfindungsgemäßes Schienenfahrzeug umfasst ein erfindungsgemäßes Puffersystem. Das Schienenfahrzeug ist bevorzugt eine Lok, insbesondere für Rangierzwecke, oder ein Wagen. Die Erfindung hat den besonderen Vorteil, dass eine Schnittstelle zur Befestigung von Komponenten bzw. Anbauten an einem Schienenfahrzeug ermöglicht wird, welche weit in Längsrichtung des Fahrzeugs nach vorn reichen oder dort positioniert werden sollen. Durch eine entsprechende Gestaltung der Befestigungselemente ist zudem eine gewisse Variabilität gegeben, so dass eine Umbaubarkeit des Schienenfahrzeugs gegeben ist. Durch eine Umstellung des Befestigungskonzepts des Standes der Technik, von einer ausschließlichen Befestigung am Wagenkasten und ggf. am Frontend hin zu einer erfindungsgemäßen Befestigung an einem Pufferflansch bzw. an der pufferseitigen Seite eines Crashelements kann die Zugänglichkeit zu den Befestigungspunkten und damit der Montageaufwand reduziert werden, sowie ggf. aufgrund einer besseren Abstützung ein derart befestigtes Element weniger massiv ausgeführt und damit Gewicht reduziert werden. Das betreffende Element kann natürlich auch zusätzlich am Wagenkasten befestigt werden.

Zudem kann durch eine günstigere Toleranzkette aufgrund einer verringerten Anzahl von toleranzbehafteten Komponenten innerhalb der Toleranzkette der Einstellaufwand und damit der Montageaufwand weiter verringert werden.

Weitere Vorteile der Konstruktion sind, dass keine zusätzlichen Halter benötigt werden (außer ggf. den bereits bestehenden Befestigungsmöglichkeiten am Wagenkasten) und dass dadurch kein zusätzlicher Platzbedarf besteht. Die Anbindung der tragenden Komponenten erfolgt an ohnehin vorhandenen Komponenten, dem Puffer und ggf. dem Crashelement. Die Konstruktion der Halterungsschnittstelle kann dabei sehr einfach und dennoch äußerst variabel gehalten werden.

Weitere, besonders vorteilhafte Ausgestaltungen und Weiterbildungen der Erfindung ergeben sich aus den abhängigen Ansprüchen sowie der nachfolgenden Beschreibung, wobei die Ansprüche einer Anspruchskategorie auch analog zu den Ansprüchen und Beschreibungsteilen zu einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Gemäß einer bevorzugten Ausführungsform der Halterungsschnittstelle hat der Anbringungsbereich dieselbe Form wie ein vorbestimmter Pufferflansch oder zumindest ein Teil dieses Pufferflanschs und kann zusammen mit dem Pufferflansch mittels vorbestimmten Pufferschrauben befestigt werden. Dies hat den Vorteil, dass eine einfache Montage und Demontage (z.B. für einen Austausch durch eine andere Halterungsschnittstelle) möglich ist. Eine lösbare Befestigung der Halterungsschnittstelle, z.B. mittels der Pufferschrauben, ist dazu sehr von Vorteil.

Gemäß einer bevorzugten Ausführungsform der Halterungsschnittstelle weist der Anbringungsbereich eine Ausnehmung (z.B. ein Loch) auf, so dass er ein Puffergehäuse (d.h. Pufferhülse oder Pufferstößel) eines vorbestimmten Puffers umfassen kann. Damit ist eine einfache Anbringung der Halterungsschnittstelle an einem Puffer möglich, selbst wenn es sich um einen Mittelflanschpuffer handeln sollte. Der Anbringungsbereich entspricht dabei bevorzugt nur einem Teil der Fläche eines Pufferflanschs eines vorbestimmten Puffers und umfasst mindestens drei Löcher für die Pufferschrauben. Er weist bevorzugt eine Ausnehmung dort auf, wo sich an dem Pufferflansch ein Puffergehäuse befindet.

Gemäß einer bevorzugten Ausführungsform der Halterungsschnittstelle ist der Anbringungsbereich relativ zum Komponenten-Befestigungsbereich abgewinkelt, bevorzugt rechtwinklig. Dies dient einer Anbringung eines Tritts, z.B. einer horizontalen Standfläche, z.B. eines Wartungsstandes.

Gemäß einer bevorzugten Ausführungsform der Halterungsschnittstelle ist ein Befestigungselement ein Bolzen oder eine Schraube und fest im Komponenten-Befestigungsbereich an dem Halterungskörper angebracht. Alternativ oder zusätzlich ist ein Befestigungselement ein Loch im Komponenten-Befestigungsbereich, welches insbesondere mit einem Gewinde versehen ist.

Eine bevorzugten Ausführungsform der Halterungsschnittstelle umfasst im Komponenten-Befestigungsbereich Befestigungselemente oder Löcher ausgelegt zur Anbringung weiterer Anbauten. Diese weiteren Anbauten sind bevorzugt ein Kupplergriff, ein Rangierertritt, ein Rangiererstand, ein Wartungsstand, ein Geländer und/oder eine Griffstange.

Gemäß einer erfindungsgemäßen Halterungsschnittstelle ist der Halterungskörper so geformt, dass er zwischen dem Komponenten-Befestigungsbereich und dem Anbringungsbereich mindestens eine (strukturelle) Schwächung des Halterungskörpers aufweist. Diese Schwächung ist dabei so ausgestaltet, dass sich beim Wirken einer vorbestimmten Kraft auf die Schwächung der Komponenten-Befestigungsbereich von dem Anbringungsbereich trennt. Die Schwächung ist dabei bevorzugt eine Sollbruchstelle, insbesondere in Form einer Perforation oder eines Abscherelements. Dies hat den Vorteil, dass sich bei einem Unfall Komponenten gezielt voneinander trennen lassen. Beispielsweise sollte stets eine ungestörte Verformungsbewegung eines Crashelements sichergestellt sein. Dazu sollte die Befestigung von tragenden Komponenten, z.B. von Griffen oder Tritten, an der pufferseitigen Seite des Crashelements bei einem Unfall versagen. Dies wird durch besagte Schwächung erreicht, die z.B. eine gezielte Schwächung der tragenden Querschnittsfläche des Halterungskörpers ist.

Die Halterungsschnittstelle ermöglicht es einem Anwender somit, zusätzliche Anbauten im Bugbereich variabel, platzsparend und dennoch mit ausreichender Festigkeit anzubinden.

Gemäß einer bevorzugten Ausführungsform des Puffersystems ist der Puffer ein Mittelflanschpuffer.

Gemäß einer bevorzugten Ausführungsform des Puffersystems hat der Anbringungsbereich der Halterungsschnittstelle dieselbe Form wie der Pufferflansch (zumindest die Kontur, bzw. ggf. anzüglich einer Ausnehmung im Innenbereich) und weist an den entsprechenden Stellen Löcher auf wie der Pufferflansch. Bevorzugt ist die Halterungsschnittstelle auf dem Pufferflansch mittels der Pufferschrauben befestigt, insbesondere zwischen einem Crashelement und dem Pufferflansch.

Gemäß einer bevorzugten Ausführungsform des Puffersystems weist der Anbringungsbereich der Halterungsschnittstelle eine Ausnehmung auf, so dass ein Puffergehäuse (d.h. Pufferhülse oder Pufferstößel) zumindest teilweise umfasst wird, was besonders vorteilhaft bei einer Anbringung an Mittelflanschpuffern ist. Der Anbringungsbereich entspricht bevorzugt zumindest einem Teil der Fläche des Pufferflanschs, insbesondere dessen Fläche abzüglich der Ausnehmung, und die Halterungsschnittstelle ist mit mindestens drei Pufferschrauben an dem Pufferflansch befestigt.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 einen Puffer gemäß dem Stand der Technik,
Figur 2 eine Anbringung von tragenden Komponenten im Bereich eines Puffers eines Schienenfahrzeugs gemäß dem Stand der Technik,
Figur 3 Figur 2 aus einem anderen Blickwinkel,
Figur 4 ein Ausführungsbeispiel eines erfindungsgemäßen Puffersystems mit einer bevorzugten Halterungsschnittstelle,
Figur 5 ein weiteres Ausführungsbeispiel eines erfindungsgemäßen Puffersystems mit einem angewinkelten Komponenten-Befestigungsbereich und einer Perforierung.

Figur 1 zeigt einen Puffer 10 gemäß dem Stand der Technik. Der Puffer weist einen Pufferflansch 11 auf, der auch als "Puffergrundplatte" bezeichnet werden kann und der Befestigung des Puffers 10 an einer Pufferbohle eines Schienenfahrzeugs 4 oder wie hier dargestellt an einem Crashelement 3 dient. Die Befestigung des Pufferflanschs 11 erfolgt mittels Pufferschrauben 12, von denen hier nur eine einzige dargestellt ist, um auch die Löcher zu zeigen, die dazu in dem Pufferflansch 11 und dem Crashelement 3 vorhanden sind.

An dem Pufferflansch 11 ist hier die Pufferhülse 13 angeschweißt, in die der Pufferstößel 14 hineinragt. Zwischen diesen beiden Elementen ist ein hier nicht sichtbares elastisches Pufferelement eingebracht, welches Drücke, die auf den Pufferteller 15 wirken, reversibel aufnehmen und abgeben kann, wobei es bevorzugt auch etwas der Energie in Wärme umwandeln kann und damit als Stoßdämpfer dient. Bei einem Unfall, bei dem viel höhere Kräfte wirken als normal, dient das Crashelement 3 dazu, diese aufzunehmen. Es verformt sich dabei und wirkt als eine Knautschzone.

Figuren 2 und 3 zeigen eine Anbringung von tragenden Komponenten 2 an einem Puffer 10 eines Schienenfahrzeugs 4 gemäß dem Stand der Technik. Die Pfeile zeigen auf diejenigen Bereiche des Schienenfahrzeugs 4, an denen die tragenden Komponenten 2 befestigt werden. Als Beispiel für eine tragende Komponente 2 dient hier ein Tritt 2. Es könnte aber auch ein Griff oder ein Rangiererstand sein. Der hier gezeigte Tritt 2 ist im Bugbereich des Schienenfahrzeugs 4 befestigt. Der Tritt 2 ist, wie hier durch die Pfeile genauer gekennzeichnet, an der Frontplatte des Untergestells des Schienenfahrzeugs und an dessen Wagenkastenseite befestigt. Die Befestigungen sind dabei aufgrund der recht großen Trittbreite vergleichsweise massiv dimensioniert, um eine geringe elastische Verformung sicherzustellen.

Figur 4 zeigt ein bevorzugtes Puffersystem 9 mit einem Ausführungsbeispiel für eine Halterungsschnittstelle 1, an der ein Tritt 2 oder ein Griff als tragende Komponente 2 angebracht ist. Das Puffersystem 9 umfasst einen Puffer 10 mit einem Pufferflansch 11, welcher an ein Crashelement 3 montiert ist wie es z.B. in Figur 1 gezeigt ist. Im Unterschied zu Figur 1 umfasst das erfindungsgemäße Puffersystem 9 zwischen dem Puffer 10 und dem Crashelement 3 eine Halterungsschnittstelle 1, wobei die Komponenten mittels Pufferschrauben 12 miteinander verbunden sind.

Die Halterungsschnittstelle 1 weist hier einen Halterungskörper 1 auf (und besteht in diesem Beispiel im Grunde aus diesem Halterungskörper). Dieser Halterungskörper 1 hat hier zwei voneinander getrennte Komponenten-Befestigungsbereiche 1a, einen oberen und einen unteren, an dem auch der Tritt 2 angebracht ist. Zwischen diesen Komponenten-Befestigungsbereichen 1a befindet sich der Anbringungsbereich 1b, der hier die gleiche Form hat wie der Pufferflansch 11. Der Komponenten-Befestigungsbereich 1a ist hier mit Löchern 5 ausgestattet (von denen der Übersicht halber nur eines mit einem Referenzzeichen versehen ist), wobei durchaus statt der Löcher 5 auch Schrauben in dem Komponenten-Befestigungsbereich 1a vorhanden sein könnten. Der Anbringungsbereich 1b kann hier mit allen vier Pufferschrauben 12 zwischen Crashelement 3 und Pufferflansch 11 befestigt werden, so dass diese Pufferschrauben 12 Crashelement 3 und Pufferflansch 11 mit der dazwischenliegenden Halterungsschnittstelle 1 zu dem Puffersystem 9 verbinden.

Figur 5 zeigt ein weiteres Ausführungsbeispiel eines erfindungsgemäßen Puffersystems 9 entsprechend Figur 4. Im Unterschied zu Figur 4 ist hier der Komponenten-Befestigungsbereich 1a ist hier relativ zum Anbringungsbereich 1b rechtwinklig abgewinkelt, damit ein Tritt 2 (hier nicht dargestellt) aufgelegt und mit Schrauben 7 in den Löchern des Komponenten-Befestigungsbereichs 1a befestigt werden kann.

Damit eine optimale Funktion des Crashelements 3 erhalten bleibt, nämlich seine optimale Verformbarkeit bei einem Unfall, weist die Halterungsschnittstelle 1 hier Schwächungen 6 in Form einer Perforierung auf, so dass an genau dieser Stelle der Komponenten-Befestigungsbereich 1a vom Anbringungsbereich 1b abreißt.

Es wird abschließend noch einmal darauf hingewiesen, dass es sich bei den vorhergehend detailliert beschriebenen Ausführungsformen lediglich um Ausführungsbeispiele handelt, welche vom Fachmann in verschiedenster Weise modifiziert werden können, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können. Ebenso schließen Begriffe wie "Einheit" nicht aus, dass die betreffenden Komponenten aus mehreren zusammenwirkenden Teil-Komponenten bestehen, die gegebenenfalls auch räumlich verteilt sein können.

## Patentansprüche

1. Puffersystem (9) umfassend einen Puffer (10) mit einem Pufferflansch (11), ein Crashelement (3), welches an dem Pufferflansch (11) mittels Pufferschrauben (12) angebracht ist und eine an diesem Pufferflansch (11), an dessen Rückseite, mit Pufferschrauben (12) zwischen Crashelement (3) und Pufferflansch (11) angebrachte Halterungsschnittstelle (1) zur Anbringung von tragenden Komponenten (2) an dem Puffer (10) eines Schienenfahrzeugs (4), welche einen Halterungskörper (1) mit einem Komponenten-Befestigungsbereich (1a) und einen davon unterschiedlichen Anbringungsbereich (1b) umfasst, **dadurch gekennzeichnet, dass** der Halterungskörper (1) der Halterungsschnittstelle (1) zwischen dem Komponenten-Befestigungsbereich (1a) und dem Anbringungsbereich (1b) mindestens eine Schwächung (6) des Halterungskörpers (1) aufweist, die so ausgestaltet ist, dass sich beim Wirken einer vorbestimmten Kraft auf die Schwächung (6) der Komponenten-Befestigungsbereich (1a) von dem Anbringungsbereich (1b) trennt, wobei der Komponenten-Befestigungsbereich (1a) mit Befestigungselementen und/oder Löchern (5) zur Anbringung der Komponenten (2) ausgestattet ist und der Anbringungsbereich (1b) so geformt ist, dass er an mindestens zwei Befestigungspunkten an einer Rückseite des Pufferflanschs (11) mit den Pufferschrauben (12) befestigt werden kann.

2. Puffersystem nach Anspruch 1, wobei der Anbringungsbereich (1b) der Halterungsschnittstelle (1) dieselbe Form wie der Pufferflansch (11) oder zumindest ein Teil dieses Pufferflanschs (11) hat.

3. Puffersystem nach einem der vorangehenden Ansprüche, wobei der Anbringungsbereich (1b) der Halterungsschnittstelle (1) eine Ausnehmung aufweist, so dass er ein Puffergehäuse (13, 14) des Puffers (10) umfassen kann,
wobei der Anbringungsbereich (1b) bevorzugt der kompletten Fläche des Pufferflanschs (11) des Puffers (10) mit mindestens drei Löchern für die Pufferschrauben (12) entspricht und eine Ausnehmung dort aufweisen wo sich an dem Pufferflansch (11) ein Puffergehäuse (13, 14) befindet.

4. Puffersystem nach einem der vorangehenden Ansprüche, wobei der Anbringungsbereich (1b) der Halterungsschnittstelle (1) relativ zum Komponenten-Befestigungsbereich (1a) abgewinkelt ist, bevorzugt rechtwinklig.

5. Puffersystem nach einem der vorangehenden Ansprüche, wobei ein Befestigungselement ein Bolzen oder eine Schraube ist und fest im Komponenten-Befestigungsbereich (1a) an dem Halterungskörper (1) angebracht ist und/oder wobei ein Loch (5) im Komponenten-Befestigungsbereich (1a) mit einem Gewinde versehen ist.

6. Puffersystem nach einem der vorangehenden Ansprüche,
umfassend im Komponenten-Befestigungsbereich (1a) der Halterungsschnittstelle (1) Befestigungselemente oder Löcher (5) zur Anbringung weiterer Anbauten, insbesondere ausgelegt zur Anbringung eines Kupplergriffs, eines Rangierertritts, eines Rangiererstandes, eines Wartungsstandes, eines Geländers und/oder einer Griffstange.

7. Puffersystem nach einem der vorangehenden Ansprüche, wobei die Schwächung (6) eine Sollbruchstelle ist, insbesondere in Form einer Perforation oder einem Abscherelement.

8. Puffersystem nach einem der vorangehenden Ansprüche, wobei der Puffer (10) ein Mittelflanschpuffer ist.

9. Puffersystem nach einem der vorangehenden Ansprüche, wobei der Anbringungsbereich (1b) der Halterungsschnittstelle (1) dieselbe Form wie der Pufferflansch (11) hat und an den entsprechenden Stellen Löcher aufweist wie der Pufferflansch (11), und dass die Halterungsschnittstelle (1) auf dem Pufferflansch (11) mittels der Pufferschrauben (12) befestigt ist.

10. Puffersystem nach einem der vorangehenden Ansprüche,
wobei der Anbringungsbereich (1b) der Halterungsschnittstelle (1) eine Ausnehmung aufweist, so dass ein Puffergehäuse (13, 14) zumindest teilweise umfasst wird,
wobei der Anbringungsbereich (1b) bevorzugt der kompletten Fläche des Pufferflanschs (11) entspricht und die Halterungsschnittstelle (1) mit mindestens drei Pufferschrauben (12) an dem Pufferflansch (11) befestigt ist.

11. Schienenfahrzeug umfassend ein Puffersystem (9) gemäß einem der Ansprüche 1 bis 10.

## Claims

1. Buffer system (9) comprising a buffer (10) having a buffer flange (11), a crash element (3) which by means of buffer screws (12) is attached to the buffer flange (11), and a mounting interface (1), attached by buffer screws (12) to the rear side of this buffer flange (11), between the crash element (3) and the buffer flange (11), for attaching supporting components (2) to the buffer (10) of a rail vehicle (4), which mounting interface comprises a mounting body (1) having a component-fastening region (1a) and an attachment region (1b) differing therefrom, **characterized in that** the mounting body (1) of the mounting interface (1) between the component-fastening region (1a) and the attachment region (1b) has at least one weakening (6) of the mounting body (1) which weakening is designed in such a way that, when a predetermined force acts on the weakening (6), the component-fastening region (1a) separates from the attachment region (1b), wherein the component-fastening region (1a) is equipped with fastening elements and/or bores (5) for attaching the components (2), and the attachment region (1b) is shaped such that the latter can be fastened to a rear side of the buffer flange (11) with the buffer screws (12) at at least two fastening points.

2. Buffer system according to Claim 1, wherein the attachment region (1b) of the mounting interface (1) has the same shape as the buffer flange (11) or at least a part of this buffer flange (11).

3. Buffer system according to one of the preceding claims, wherein the attachment region (1b) of the mounting interface (1) has a recess so that said attachment region can encompass a buffer housing (13, 14) of the buffer (10),
wherein the attachment region (1b) preferably corresponds to the complete area of the buffer flange (11) of the buffer (10) with at least three bores for the buffer screws (12) and has a recess where a buffer housing (13, 14) is situated on the buffer flange (11).

4. Buffer system according to one of the preceding claims, wherein the attachment region (1b) of the mounting interface (1) is angled, preferably orthogonally, relative to the component-fastening region (1a).

5. Buffer system according to one of the preceding claims, wherein a fastening element is a bolt or a screw, and in the component-fastening region (1a) is fixedly attached to the mounting body (1), and/or wherein a bore (5) in the component-fastening region (1a) is provided with a thread.

6. Buffer system according to one of the preceding claims, comprising in the component-fastening region (1a) of the mounting interface (1) fastening elements or bores (5) for attaching further attachment parts, in particular conceived for attaching a coupler handle, a switchman's footplate, a switchman's platform, a maintenance platform, a railing and/or a handlebar.

7. Buffer system according to one of the preceding claims, wherein the weakening (6) is a predetermined breaking point, in particular in the form of a perforation or a shear-off element.

8. Buffer system according to one of the preceding claims, wherein the buffer (10) is a centre flange buffer.

9. Buffer system according to one of the preceding claims, wherein the attachment region (1b) of the mounting interface (1) has the same shape as the buffer flange (11), and at the corresponding locations has bores like the buffer flange (11), and in that the mounting interface (1) is fastened to the buffer flange (11) by means of the buffer screws (12).

10. Buffer system according to one of the preceding claims, wherein the attachment region (1b) of the mounting interface (1) has a recess such that a buffer housing (13, 14) is at least partially encompassed,
wherein the attachment region (1b) preferably corresponds to the complete area of the buffer flange (11), and the mounting interface (1) is fastened to the buffer flange (11) with at least three buffer screws (12).

11. Rail vehicle comprising a buffer system (9) according to one of Claims 1 to 10.

## Revendications

1. Système de tampon (9) comportant un tampon (10) avec une bride de tampon (11), un élément d'absorption des chocs (3), lequel est installé au niveau de la bride de tampon (11) au moyen de vis de tampon (12), et une interface de montage (1) installée au niveau de cette bride de tampon (11), au niveau de sa face arrière, avec des vis de tampon (12) entre l'élément d'absorption des chocs (3) et la bride de tampon (11) pour l'installation de composants porteurs (2) au niveau du tampon (10) d'un véhicule ferroviaire (4), laquelle interface de montage comporte un corps de montage (1) avec une zone de fixation de composants (1a) et une zone d'installation (1b) différente de celle-ci, **caractérisé en ce que** le corps de montage (1) de l'interface de montage (1) comprend au moins une fragilisation (6) du corps de montage (1) entre la zone de fixation de composants (1a) et la zone d'installation (1b), laquelle fragilisation est conçue de telle sorte que la zone de fixation de composants (1a) se sépare de la zone d'installation (1b) sous l'action d'une force prédéterminée sur la fragilisation (6), dans lequel la zone de fixation de composants (1a) est équipée d'éléments de fixation et/ou de trous (5) pour l'installation des composants (2) et la zone d'installation (1b) est façonnée de sorte à pouvoir être fixée au niveau d'au moins deux points de fixation au niveau d'une face arrière de la bride de tampon (11) avec les vis de tampon (12).

2. Système de tampon selon la revendication 1, dans lequel la zone d'installation (1b) de l'interface de montage (1) a la même forme que la bride de tampon (11) ou qu'au moins une partie de cette bride de tampon (11).

3. Système de tampon selon l'une des revendications précédentes, dans lequel la zone d'installation (1b) de l'interface de montage (1) comprend un évidement de telle sorte qu'elle puisse contenir un logement de tampon (13, 14) du tampon (10),
dans lequel la zone d'installation (1b) correspond de préférence à la surface complète de la bride de tampon (11) du tampon (10) avec au moins trois trous pour les vis de tampon (12) et y présente un évidement où se trouve un logement de tampon (13, 14) au niveau de la bride de tampon (11).

4. Système de tampon selon l'une des revendications précédentes, dans lequel la zone d'installation (1b) de l'interface de montage (1) est inclinée, de préférence à angle droit, par rapport à la zone de fixation de composants (1a).

5. Système de tampon selon l'une des revendications précédentes, dans lequel un élément de fixation est un boulon ou une vis et est installé de manière fixe dans la zone de fixation de composants (1a) au niveau du corps de montage (1) et/ou dans lequel un trou (5) dans la zone de fixation de composants (1a) est pourvu d'un taraudage.

6. Système de tampon selon l'une des revendications précédentes, comportant dans la zone de fixation de composants (1a) de l'interface de montage (1) des éléments de fixation ou des trous (5) pour l'installation d'autres équipements annexes, en particulier configurés pour l'installation d'une main courante, d'un marchepied pour agent de manœuvre, d'une plateforme pour agent de manœuvre, d'une plateforme de maintenance, d'un garde-corps et/ou d'une barre de préhension.

7. Système de tampon selon l'une des revendications précédentes, dans lequel la fragilisation (6) est un point de rupture, en particulier sous la forme d'une perforation ou d'un élément de cisaillement.

8. Système de tampon selon l'une des revendications précédentes, dans lequel le tampon (10) est un tampon de bride intermédiaire.

9. Système de tampon selon l'une des revendications précédentes, dans lequel la zone d'installation (1b) de l'interface de montage (1) a la même forme que la bride de tampon (11) et comprend des trous au niveau des emplacements correspondants comme la bride de tampon (11), et en ce que l'interface de montage (1) est fixée sur la bride de tampon (11) au moyen des vis de tampon (12).

10. Système de tampon selon l'une des revendications précédentes, dans lequel la zone d'installation (1b) de l'interface de montage (1) comprend un évidement de telle sorte qu'un logement de tampon (13, 14) soit au moins en partie contenu,
dans lequel la zone d'installation (1b) correspond de préférence à la surface complète de la bride de tampon (11) et l'interface de montage (1) est fixée au niveau de la bride de tampon (11) avec au moins trois vis de tampon (12).

11. Véhicule ferroviaire comportant un système de tampon (9) selon l'une des revendications 1 à 10.
